# EUROPÄISCHE PATENTSCHRIFT

(11) **EP 2 207 452 B1**
(45) Veröffentlichungstag und Bekanntmachung des Hinweises auf die Patenterteilung: **19.06.2013**
(21) Anmeldenummer: 08850040.0
(22) Anmeldetag: 06.11.2008
(51) Int. Cl.: A45D 40/20, B43K 29/06, B43K 21/02, B43K 23/10, B43K 24/06, B43L 23/06, B43L 23/08

(54) **STIFT**
PENCIL
CRAYON

(30) Priorität: 12.11.2007 DE 202007015725 U
(43) Veröffentlichungstag der Anmeldung: 21.07.2010
(73) Patentinhaber: Schwan-STABILO Cosmetics GmbH & Co. KG, 90562 Heroldsberg (DE)
(72) Erfinder: SCHMIDT, Ralph, 90574 Roßtal (DE); WEBER, Andreas, Dr., 90562 Heroldsberg (DE); WIESMANN, Clemens, 90562 Heroldsberg (DE)
(74) Vertreter: Leinweber & Zimmermann
(86) Internationale Anmeldenummer: PCT/EP2008/009399
(87) Internationale Veröffentlichungsnummer: WO 2009/062634

(56) Entgegenhaltungen:
- WO-A1-2008/124315
- FR-A- 1 014 921
- JP-A- 6 199 093
- US-A- 2 565 715
- US-A1- 2007 031 176

## Beschreibung

Die Erfindung betrifft einen Stift, mit einer Mine, einem Schoner und einer,Einrichtung zum Formen der Mine in dem Schoner.

Stifte der oben genannten Art sind bekannt, beispielsweise aus der DE 196 16 613 C1. Danach ist die Mine axial verschieblich, und zwar mittels eines Spindeltriebes. Bei aufgesetztem Schoner kann sie vorgeschoben werden, bis sie an die Formeinrichtung gelangt. Da sie sich bei weiterem Vorschub um ihre Achse dreht, kann sie durch weiteres Betätigen des Spindeltriebes mittels der Formeinrichtung angespitzt werden. Da das Spitzen durch Betätigen des Spindeltriebes erfolgt, ist der Vorschub beim Spitzen fest vorgegeben. Er entspricht nämlich der Steigung der eingesetzten Spindel.

FR 1 014 921 A, WO 2008 124315 A und JP 06 199093 A offenbaren jeweils einen auf einen Stift aufsetzbaren Schoner mit integriertem Spitzer.

Der Erfindung liegt die Aufgabe zugrunde, die Axialbewegung der Formeinrichtung bezüglich der Mine individuell wählbar zu machen.

Erfindungsgemäß wird die gestellte Aufgabe durch die Merkmale des Anspruchs 1 gelöst.

Es wird also nicht die Mine innerhalb des Stiftes bezüglich der Formeinrichtung verschoben, wie dies bei dem Stift nach der DE 196 16 613 C1 der Fall ist, sondern vielmehr umgekehrt die Formeinrichtung bezüglich der Mine. Damit ist die Axialverschiebung nicht mehr an den Spindeltrieb gekoppelt und kann individuell gewählt werden.

Das Formen kann erfindungsgemäß ein Spitzen und/oder ein Schneiden umfassen. Bei dem entsprechenden Werkzeug handelt es sich mithin beispielsweise um einen Spitzer. Es kann aber auch beispielsweise ein Messer verwendet werden, das gegen eine elastische Rückstellkraft verschwenk- und/oder verformbar ist. Zusammen mit diesem Messer kann eine Schablone verwendet werden.

Damit die Formeinrichtung nicht immer an der Mine anliegt, ist nach einer besonders bevorzugten Ausführungsform der Erfindung eine elastische Rückstellkraft vorgesehen, die die Formeinrichtung in ihre Ruhestellung vorspannt. Die Formeinrichtung wird also in unbetätigtem Zustand von der Mine weggedrängt.

Ein besonders einfacher Aufbau ergibt sich erfindungsgemäß bevorzugt durch eine zum Erzeugen der Rückstellkraft auf Druck beanspruchte elastische Einrichtung.

Dabei kann es sich beispielsweise um eine Schraubenfeder handeln.

Nach einer besonders bevorzugten Ausführungsform der Erfindung fällt eine Handhabe zum axialen Verschieben der Formeinrichtung bezüglich der Mine mit einer Handhabe zum Betätigen der Formeinrichtung zusammen. Die Formeinrichtung wird also mittels der Handhabe gleichzeitig axial in Richtung auf die Mine verschoben und betätigt, beispielsweise durch Drehen. Diese Doppelfunktion der Handhabe vereinfacht den Anspitzvorgang.

Erfindungsgemäß ist eine einen Endabschnitt des Schoners aufnehmende Hülse vorgesehen, mit der die Formeinrichtung zum axialen Verschieben und/oder zum Betätigen gekoppelt ist. Diese Hülse stellt mithin die vorgenannte Handhabe dar.

Die Hülse weist erfindungsgemäß bevorzugt einen Boden zum Begrenzen des Maßes der Verschiebung der Formeinrichtung bezüglich der Mine auf. Dadurch ist im Falle des Spitzers als Formeinrichtung gewährleistet, daß ein übermäßiges Anspitzen vermieden wird.

Nach einer besonders bevorzugten Ausführungsform der Erfindung ist eine Einrichtung zum Begrenzen des Maßes der Verschiebung der Formeinrichtung bezüglich der Mine vorgesehen. Diese Begrenzungseinrichtung kann zum einen einem übermäßigen Anspitzen vorbeugen. Sie kann aber auch dazu dienen, eine übermäßige Verschiebung eines zum Formen der Mine verwendeten Messers zu begrenzen.

Die Formeinrichtung ist erfindungsgemäß bevorzugt zumindest in ihrer Arbeitsstellung von außen sichtbar. Dadurch ist während des Anspitzvorgangs das Maß des Anspitzens sichtbar. Das Spitzen kann beendet werden, wenn die Mine für die jeweils individuellen Bedürfnisse spitz genug ist.

Insbesondere um die Formeinrichtung in ihrer Arbeitsstellung von außen sichtbar zu machen, ist erfindungsgemäß bevorzugt der Schoner zumindest abschnittweise transparent. Dadurch ist die innerhalb des Schoners angeordnete Formeinrichtung von außen sichtbar.

Der Stift kann eine Patrone aufweisen, innerhalb derer die Mine axial verschieblich gehalten ist. Dadurch kann beispielsweise ein Überstand der Mine aus der Patrone vor und/oder nach dem Spitzen eingestellt werden.

Dabei ist erfindungsgemäß weiter bevorzugt ein Drehantrieb zum Verschieben der Mine bezüglich der Patrone vorgesehen.

Im folgenden ist die Erfindung anhand eines bevorzugten Ausführungsbeispiels unter Bezugnahme auf die beiliegende Zeichnung mit weiteren Einzelheiten näher erläutert. Dabei zeigen
- die Figuren 1 (a) bis (e): schematisch ein Ausführungsbeispiel eines erfindungsgemäßen Stiftes in verschiedenen Betriebszuständen,
- die Figuren 2 (a) und (b): vergrößerte Schnittansichten der Figuren 1 (c) und (d) und
- die Figuren 3 und 4: ähnliche Ansichten wie die Figuren 1 und 2, jedoch von einem anderen Ausführungsbeispiel.

Zu dem in den Figuren 1 und 2 dargestellten Stift gehören eine Patrone 10, ein Schaft 12, eine Mine 14 und ein Schoner 16. In dem Schoner 16 ist ein Spitzer 18 gehalten. Der Spitzer 18 ist mittels einer Hülse 20 mit einem Boden 22 gegen die elastische Rückstellkraft einer Schraubenfeder 24 in Axialrichtung bezüglich der Mine 14 verschieblich.

Zum axialen Verschieben der Mine 14 bezüglich der Patrone 10 dient ein Drehantrieb, der in der Zeichnung nicht dargestellt ist, da er in der Stifttechnik üblich ist. Der Drehantrieb wird betätigt durch ein Verdrehen des Schaftes 12 bezüglich der Patrone 10.

Der Schoner 16 ist aus einem transparenten Material, beispielsweise aus transparentem Kunststoff.

Figur 1 (a) zeigt den Stift mit stumpfer Mine. Durch Betätigen des Drehantriebes, d.h. durch Verdrehen des Schaftes 12 bezüglich der Patrone 10 kann die Mine 14 auf den gewünschten Überstand aus der Patrone 10 herausgeschoben werden, wie dies Figur 1 (b) zeigt. Der Überstand kann dabei frei gewählt und durch entsprechende Betätigung des Drehantriebes eingestellt werden.

Zum Spitzen der Mine 14 wird gemäß Figur 1 (c) und Figur 2 (a) der Schoner 16 auf die Patrone 10 aufgesetzt. Sie stützt sich an dem Schaft 12 ab. In diesem Zustand ist die Schraubenfeder 24 entlastet.

Das eigentliche Spitzen der Mine 14 erfolgt, indem die Hülse 20 in den Figuren nach rechts bezüglich des Schoners 16 und damit auch bezüglich der Mine 14 verschoben und spätestens bei Berührung des Spitzers 18 mit der Mine 14 verdreht wird. Figur 1 (d) und Figur 2 (b) zeigen den Stift in einem Betriebszustand, in dem die Hülse 20 und damit der Spitzer 18 maximal bezüglich des Schoners 16 und der Mine 14 nach rechts verschoben sind, weil der Boden 22 an dem Schoner 16 anschlägt. Wäre der Spitzer 18 noch weiter verschieblich, würde die Patrone 10 angespitzt. In diesem Betriebszustand ist die Schraubenfeder 24 maximal gespannt. Sie spannt also den Spitzer 18 in seine Ruhestellung nach

Figur 1 (c) und Figur 2 (a) vor.

Der Spitzer 18 und die Mine 14 sind wegen der Transparenz des Schoners 16 durchgehend sichtbar, insbesondere während des eigentlichen Spitzvorgangs.

Das Ausführungsbeispiel nach den Figuren 3 und 4 funktioniert wie folgt:

Figur 3 (a) zeigt den Stift mit stumpfer Mine 14. Als erstes wird die Mine mittels einer nicht in der Zeichnung dargestellten Drehmechanik vorgeschoben, so daß sich der Überstand der Mine 14 aus der Patrone 10 erhöht. Dann wird der Schoner 16 aufgesetzt. Dieser Zustand ist in Figur 3 (b) und in Figur 4 (a) gezeigt.

Wird in dieser Betriebsstellung ein Knopf 23 niedergedrückt, so gleitet ein Messer 25 eine Schablone 26 entlang und schneidet die Mine 14 ab. Der Knopf 23 ist gegen die elastische Rückstellkraft einer Schraubenfeder 28 axial zum Abschneiden der Mine 14 verschieblich, bis er zum Begrenzen des Maßes der Verschiebung mit einem Anschlag 30 an dem Schoner 16 anschlägt. Dieser Zustand ist in den Figuren 3 (c) und 4 (b) gezeigt.

Danach wird der Schoner 16 wieder abgenommen. Der Stift ist jetzt in dem Betriebszustand nach Figur 3 (d), der sich von demjenigen nach Figur 3 (a) nur dadurch unterscheidet, daß die Mine 14 durch Abschneiden gespitzt ist.

Wiederum ist also festzustellen, daß auch bei dem zweiten Ausführungsbeispiel das als Formeinrichtung dienende Messer 25 unabhängig von der Mine 14 axial verschieblich ist.

Das Verbiegen des Messers 25 nach Figur 3 (c) und nach Figur 4 (b) erfolgt gegen eine elastische Rückstellkraft, so daß das Messer 25 nach Loslassen des Knopfes 23 und dessen Rückstellung durch die Feder 28 wieder die Stellung bzw. Form nach Figur 3 (b) bzw. Figur 4 (a) annimmt.

## Patentansprüche

1. Stift mit
einer Mine (14).
einem Schoner (16) und
einer Einrichtung (18, 25) zum Formen der Mine in dem Schoner,
wobei eine einen Endabschnitt des Schoners (16) aufnehmende Hülse (20), mit der die Formeinrichtung (18, 25) zum axialen Verschieben und/oder zum Betätigen gekoppelt ist und die Formeinrichtung (18, 25) bei aufgesetztem Schoner zum Formen der Mine axial verschieblich ist, **dadurch gekennzeichnet, dass**
die Formeinrichtung (18, 25) bei aufgesetztem Schoner aus ihrer Ruhestellung heraus zum Formen der Mine axial auf die Mine zu verschieblich ist.

2. Stift nach Anspruch 1, **dadurch gekennzeichnet, daß** das Formen ein Spitzen und/oder ein Schneiden umfaßt.

3. Stift nach Anspruch 1 oder 2, **gekennzeichnet durch** eine elastische Rückstellkraft, die die Fomeinrichtung (18, 25) in ihre Ruhestellung vorspannt.

4. Stift nach Anspruch 3, **gekennzeichnet durch** eine zum Erzeugen der Rückstellkraft auf Druck beanspruchte elastische Einrichtung (25, 28).

5. Stift nach Anspruch 3 oder 4, **gekennzeichnet durch** eine Schraubenfeder (24, 28) zum Erzeugen der elastischen Rückstellkraft.

6. Stift nach einem der vorangehenden Ansprüche, **dadurch gekennzeichnet, daß** eine Handhabe (20, 23) zum axialen Verschieben der Formeinrichtung (18, 25) bezüglich der Mine (14) mit einer Handhabe (20, 23) zum Betätigen der Formeinrichtung zusammenfällt.

7. Stift nach einem der vorangehenden Ansprüche, **dadurch gekennzeichnet, daß** die Hülse (20) einen Boden (22) zum Begrenzen des Maßes der Verschiebung der Formeinrichtung (18, 25) bezüglich der Mine (14) aufweist.

8. Stift nach einem der vorangehenden Ansprüche, **gekennzeichnet durch** eine Einrichtung (30) zum Begrenzen des Maßes der Verschiebung der Formeinrichtung (18, 25) bezüglich der Mine (14).

9. Stift nach einem der vorangehenden Ansprüche, **dadurch gekennzeichnet, daß** die Formeinrichtung (18, 25) zumindest in ihrer Arbeitsstellung von außen sichtbar ist.

10. Stift nach einem der vorangehenden Ansprüche, **dadurch gekennzeichnet, daß** der Schoner (16) zumindest abschnittweise transparent ist.

11. Stift nach einem der vorangehenden Ansprüche, **gekennzeichnet durch** eine Patrone (10), innerhalb derer die Mine (14) axial verschieblich gehalten ist.

12. Stift nach Anspruch 11, **gekennzeichnet durch** einen Drehantrieb zum Verschieben der Mine (14) bezüglich der Patrone (10).

## Claims

1. A pencil comprising
a lead (14),
a protective cap (16) and
a device (18, 25) for shaping the lead within the protective cap,
a sleeve (20) which receives an end portion of the protective cap (16) being coupled to the shaping device (18, 25) for axial displacement and/or for manipulation, and the shaping device (18, 25) with the protective cap fitted being axially displaceable for shaping of the lead, **characterised in that**
the shaping device (18, 25) with the protective cap fitted can be displaced axially over the lead from its rest position for shaping of the lead.

2. The pencil according to Claim 1, **characterised in that** the shaping includes sharpening and/or cutting.

3. The pencil according to Claim 1 or 2, **characterised by** an elastic reset force which biases the shaping device (18, 25) into its rest position.

4. The pencil according to Claim 3, **characterised by** an elastic device (25, 28) which is pressure-loaded in order to generate the reset force.

5. The pencil according to Claim 3 or 4, **characterised by** a coil spring (24, 28) for generating the elastic reset force.

6. The pencil according to any of the preceding claims, **characterised in that** a handle (20, 23) for axial displacement of the shaping device (18, 25) with respect to the lead (14) coincides with a handle (20, 23) for manipulating the shaping device.

7. The pencil according to any of the preceding claims, **characterised in that** the sleeve (20) has a bottom (22) for limiting the extent of displacement of the shaping device (18, 25) with respect to the lead (14).

8. The pencil according to any of the preceding claims, **characterised by** a device (30) for limiting the extent of displacement of the shaping device (18, 25) with respect to the lead (14).

9. The pencil according to any of the preceding claims, **characterised in that** the shaping device (18, 25) is visible from the outside, at least in its working position.

10. The pencil according to any of the preceding claims, **characterised in that** the protective cap (16) is at least partially transparent.

11. The pencil according to any of the preceding claims, **characterised by** a cartridge (10) wherein the lead (14) is held such as to be axially displaceable.

12. The pencil according to Claim 11, **characterised by** a rotary drive for displacement of the lead (14) with respect to the cartridge (10).

## Revendications

1. Crayon comportant :
une mine (14),
un capuchon (16), et
un dispositif (18, 25) permettant de façonner la mine dans le capuchon,
dans lequel est présent un manchon (20), dans lequel loge une section terminale du capuchon (16) et avec lequel le dispositif de façonnage (18, 25) est couplé pour pouvoir coulisser axialement et/ou pour pouvoir être actionné, et le dispositif de façonnage (18, 25) peut coulisser axialement pour façonner ladite mine lorsque le capuchon est emboîté, **caractérisé en ce que**
le dispositif de façonnage (18, 25) peut coulisser vers la mine pour la tailler, en partant de sa position de repos, lorsque ledit capuchon est emboîté.

2. Crayon selon la revendication 1, **caractérisé en ce que** l'opération de façonnage comprend une opération de section et/ou de taillage.

3. Crayon selon la revendication 1 ou 2, **caractérisé par** une force de rappel élastique qui ramène le dispositif de façonnage (18, 25) dans sa position de repos.

4. Crayon selon la revendication 3, **caractérisé par** un dispositif élastique (25, 28) soumis à une pression permettant de produire la force de rappel.

5. Crayon selon la revendication 3 ou 4, **caractérisé par** un ressort hélicoïdal (24, 28) permettant de produire la force de rappel élastique.

6. Crayon selon l'une des revendications précédentes, **caractérisé en ce qu'**une zone de préhension (20, 23) permettant le coulissement axial du dispositif de façonnage (18, 25) par rapport à la mine (14) coïncide avec une zone de préhension (20, 23) permettant l'actionnement du dispositif de façonnage.

7. Crayon selon l'une des revendications précédentes, **caractérisé en ce que** le manchon (20) présente un fond (22) visant à limiter le degré de coulissement du dispositif de façonnage (18, 25) par rapport à la mine (14).

8. Crayon selon l'une des revendications précédentes, **caractérisé par** un dispositif (30) visant à limiter le degré de coulissement du dispositif de façonnage (18, 25) par rapport à la mine (14).

9. Crayon selon l'une des revendications précédentes, **caractérisé en ce que** le dispositif de façonnage (18, 25) est visible depuis l'extérieur au moins dans sa position de travail.

10. Crayon selon l'une des revendications précédentes, **caractérisé en ce que** le capuchon (16) est transparent au moins par sections.

11. Crayon selon l'une des revendications précédentes, **caractérisé par** une cartouche (10) au sein de laquelle la mine (14) peut coulisser axialement.

12. Crayon selon la revendication 11, **caractérisé par** une source de rotation permettant le coulissement de la mine (14) par rapport à la cartouche (10).
